# EUROPÄISCHE PATENTSCHRIFT

(11) **EP 1 005 404 B1**
(45) Veröffentlichungstag und Bekanntmachung des Hinweises auf die Patenterteilung: **27.02.2002**
(21) Anmeldenummer: 98924216.9
(22) Anmeldetag: 25.04.1998
(51) Int. Cl.: B26B 19/04

(54) **TROCKENRASIERAPPARAT**
ELECTRIC RAZOR
RASOIR ELECTRIQUE

(30) Priorität: 23.08.1997 DE 19736776
(43) Veröffentlichungstag der Anmeldung: 07.06.2000
(73) Patentinhaber: Braun GmbH, 61476 Kronberg (DE)
(72) Erfinder: ULLMANN, Roland, D-63078 Offenbach (DE); HOTTENROTT, Sebastian, D-65510 Idstein-Wörsdorf (DE); ODEMER, Michael, D-60437 Frankfurt am Main (DE); HARMS, Michael, D-61440 Oberursel (DE); EICHHORN, Reinhold, D-65510 Idstein (DE); WOLF, Jürgen, D-65830 Kriftel (DE); JUNK, Peter, D-61389 Schmitten (DE); STÖRKEL, Jens, D-60433 Frankfurt am Main (DE)
(86) Internationale Anmeldenummer: EP9802470
(87) Internationale Veröffentlichungsnummer: WO9910140

(56) Entgegenhaltungen:
- DE-A- 3 610 736
- DE-C- 4 128 218
- DE-C- 4 303 972

## Beschreibung

Die Erfindung bezieht sich auf einen Trockenrasierapparat, der im Oberbegriff des Hauptanspruchs angegebenen Art.

Ein Trockenrasierapparat der eingangs genannten Art ist aus der DE 36 10 736 C2 bekannt. Der Scherkopfrahmen des Schneidelemente aufweisenden Scherkopfes ist an zwei Tragarmen eines Tragrahmens um eine Schwenkachse Z schwenkbar gelagert. Die Schwenklager werden durch ein in einer Lagerbohrung schwenkbar gelagertes Zylinder-element gebildet, das Bestandteil eines Zylinderstiftes oder einer Befestigungsschraube sein kann.

Der Erfindung liegt die Aufgabe zugrunde, bei einem Gerät der eingangs genannten Art die Lagerung eines um eine Schwenkachse schwenkbaren Scherkopfes zu verbessern. Die Lagerung soll den bei der Benutzung des Trockenrasierapparates auf die Schneidelemente einwirkenden Andruckkräften sowie den Bewegungen des Scherkopfes dauerhaft standhalten. Darüber hinaus soll eine leichte Montage und Demontage des Scherkopfes mit bzw. von den Tragarmen durchführbar sein.

Nach der Erfindung wird diese Aufgabe bei einem Trockenrasierapparat der eingangs genannten Art durch die im Anspruch 1 angegebenen Merkmale gelöst.

Die zuvor aufgezeigte Lösung gewährleistet eine. dauerhafte spielfreie Lagerung von an Tragarmen bewegbar gelagerten Scherköpfen. Die unter Einwirkung einer Federkraft eines Federelementes stehenden Konuslager kompensieren innerhalb eines vorgegebenen Bereiches die auf den Scherkopf während der Benutzung einwirkenden Andruckkräfte ohne daß es zu einer Trennung der Bauteile des Konuslagers kommt einschließlich dessen Befestigungselemente. Der im Verlauf der Nutzungsdauer des Trockenrasierapparates an den Bauteilen des Konuslagers auftretende Verschleiß wird automatisch ausgeglichen. Bei einer Schraubverbindung, beispielsweise nach der eingangs genannten DE 36 10 732 C2 - siehe Fig. 11-, kann es durch Bewegung des Scherkopfes veranlaßt, zu einem Lösen der Schraubverbindung zu kommen, wobei eine gelöste Lagerschraube bekanntlich nicht mehr selbsttätig in die ursprünglich festgeschraubte Position zurückgelangt. Die Funktion des Scherkopfes wird demzufolge mehr oder weniger beeinträchtigt oder sogar außer Kraft gesetzt.

Ein weiterer aus der Erfindung ableitbarer Vorteil besteht in der Nutzung eines auf einfache Weise preiswert herstellbaren Konuslagers das mit dem zugeordneten Federelement innerhalb des Scherkopfrahmens des Scherkopfes mittels einer Steckverbindung einfach zu montieren ist. Die vorgesehene Steckverbindung gewährleistet darüber hinaus auch eine einfache Demontage, sofern eine solche erforderlich werden sollte.

Eine bevorzugte Ausführungsform der Erfindung zeichnet sich dadurch aus, daß abweichend von den Schwenkbewegungen um die Schwenkachse eine der anderen Bewegungsrichtungen durch die Bewegungsrichtungen eines Schneidelementes bestimmt ist. Diese weitere der Schwenkbewegung des Scherkopfes um die Schwenkachse Z zugeordnete Bewegung des Scherkopfes begünstigt als Schwingbewegung die Einfädelung von Haaren in den Schneidbereich einander zugeordneter Schneidelemente. Schwingbewegungen und/oder Schwenkbewegungen von Scherköpfen stellen eine Dauerbelastung dar, die von den Lösungen nach den Ansprüchen 1 und 2 in vorteilhafter Weise kompensiert werden.

Nach einer bevorzugten Ausführungsform der Erfindung ist vorgesehen, daß das konusartig ausgebildete Lager durch eine Mantelfläche eines Konus und durch eine Ringfläche einer konusartig ausgebildeten Vertiefung gebildet ist. Diese Ausbildung des Konuslagers verteilt die auf den Scherkopf einwirkenden Andruckkräfte auf die Mantelfläche des Konus und die Ringfläche der konusartig ausgebildeten Vertiefung. In weiterer Ausgestaltung der Erfindung ist die Vertiefung vorzugsweise in einer Stirnseitenwand einer Stirnseite des Scherkopfrahmens vorgesehen. Nach einer bevorzugten Ausführungsform der Erfindung ist die Vertiefung jeweils in einer Innenwand einer äußeren Stirnseitenwand des Scherkopfrahmens vorgesehen.

Nach einer bevorzugten Ausgestaltung der Erfindung ist der Konus am Tragarm befestigt.

Nach einer vorteilhaften Ausführungsform der Erfindung ist die Federkraft durch ein wenigstens an einer Wand des Scherkopfrahmens sowie am Tragarm anliegendes Federelement herstellbar. Um das Zusammenwirken der konusartig ausgebildeten Vertiefung mit dem Konus und Tragarm sowie Federelement besonders vorteilhaft zu gestalten, ist entgegengesetzt zu dem Konus am Tragarm eine Anlagefläche für das Federelement vorgesehen.

Nach einer bevorzugten Ausführungsform der Erfindung ist in jeder Stirnseite des Scherkopfrahmens eine Aufnahmekammer für den Tragarm und das Federelement vorgesehen. Diese Maßnahme gewährleistet eine einfache Integration der Tragarme in den Scherkopfrahmen. Demzufolge sind die Außenwände des Scherkopfes frei von Tragelementen und können für den Einsatz bzw. die Anordnung anderer Vorrichtungen oder Einrichtungen am Scherkopf genutzt werden.

In weiterer Ausgestaltung dieser Ausführungsform ist vorgesehen, daß an gegenüberliegenden Stirnseitenwänden der Aufnahmekammer jeweils ein Anschlag für das Federelement vorgesehen ist.

Ein weiterer Vorteil ergibt sich nach der Erfindung dadurch, daß in der Stirnseitenwand der Stirnseite eine Öffnung vorgesehen ist. Diese Öffnung ist vielfältig nutzbar. Sie kann beispielsweise die Montage und/oder Demontage der Steckverbindung der Tragarme mit dem Scherkopfrahmen in Verbindung mit dem Federelement wesentlich erleichtern sowie als Rastelement für das Federelement genutzt werden.

Nach einer bevorzugten Ausführungsform der Erfindung ist das Federelement als Schenkelfeder ausgebildet.

In weiterer Ausgestaltung dieser Ausführungsform ist an dem Federelement ein Rastelement vorgesehen. Vorzugsweise ist das Rastelement als Rastarm ausgebildet.

Zum Zwecke einer örtlich definierbaren Übertragung der Federkraft des Federelementes auf den Tragarm ist am Federelement ein im wesentlichen halbkugelförmiger Vorsprung als Druckelement vorgesehen. In weiterer Ausgestaltung der Erfindung weist die Schenkelfeder wenigstens zwei im wesentlich dreieckförmig zueinander verlaufende Federschenkel auf. In weiterer Ausgestaltung dieser Ausführungsform sind einem Federschenkel zwei Federschenkel zugeordnet. In weiterer Ausgestaltung dieser Ausführungsform ist vorgesehen, daß der Vorsprung am Federschenkel und an den Federschenkels jeweils eine in entgegengesetzter Richtung zum Vorsprung angeordnete Anschlagnase gegenüber dem Federschenkel hervorstehend vorgesehen ist. Vorzugsweise ist bei dieser Ausführungsform ein Ende des Federschenkels am Anschlag der Stirnseitenwand und das entgegengesetzte Ende über die Anschlagnase an einem ersten Anschlag der gegenüberliegenden Stirnseitenwand anlegbar. Nach einem bevorzugten Ausführungsbeispiel der Erfindung ist im eingebauten Zustand des Federelementes zwischen einem zweiten Anschlag der Stirnseitenwand und dem Anschlag des Federschenkels ein Abstand gebildet. Diese Ausführungsform zeichnet sich weiterhin dadurch aus, daß die Eindringtiefe T des Konus in die konusartige Vertiefung größer ausgebildet ist, als der Abstand W. Die Bemessung von Eindringtiefe T und Abstand W ermöglicht die Einführung des Tragarmes in die Aufnahmekammer bis zum Einrasten des Konus in die konusartig ausgebildete Vertiefung zwecks Bildung eines Konuslagers und gewährleistet nach Aufklipsen der Schenkelfeder eine dauerhafte sichere Lagerung des Scherkopfes auf den Tragarmen.

Mittels eines weiteren an der Schenkelfeder vorgesehenen federnd ausgebildeten Rastarmes, der in montiertem Zustand in eine in der inneren Stirnseitenwand vorgesehenen Öffnung einfedert und sich dort an einer Innenwand der Öffnung abstützt, ist die Lagerung des Scherkopfes auf den Tragarmen derart gesichert, daß nur durch einen absichtlich herbeigeführten Druck auf den federnden Rastarm eine Demontage des Scherkopfes von den Tragarmen durchführbar ist.

Diese Art der Steckverbindung hält die auftretenden auf den Scherkopf einwirkenden Beanspruchungen dauerhaft stand, vereinfacht sowohl die Montage als auch Demontage des Scherkopfes und ist darüber hinaus preisgünstig herstellbar.

Nach einer Ausführungsform der Erfindung ist vorgesehen, daß wenigstens ein Tragarm federnd ausgebildet ist. Nach einer weiteren Ausführungsform der Erfindung ist die Federkraft durch Druckeinwirkung von gegenüberliegenden Wänden des Scherkopfrahmens auf die Tragarme herstellbar.

Weitere Vorteile und Einzelheiten der Erfindung ergeben sich aus der nachfolgenden Beschreibung und den Zeichnungen in denen ein bevorzugtes Ausführungsbeispiel der Erfindung dargestellt ist, und zwar zeigt:
- Fig. 1: einen Schnitt durch das Gehäuse und den Scherkopf eines Trockenrasierapparates mit einem sowohl schwenkbar als auch schwingbar gelagerten Scherkopf,
- Fig. 2: eine perspektivische Darstellung eines Tragrahmens mit daran vorgesehenen Tragarmen,
- Fig. 3: ein als Schenkelfeder S ausgebildetes Federelement,
- Fig. 4: eine perspektivische Darstellung eines Scherkopfes mit in den Stirnseiten eingreifenden Tragarmen sowie einen Teilschnitt durch eine Stirnseite zwecks Einblick in die. Aufnahmekammer mit darin angeordnetem Federelement,
- Fig. 5: einen Querschnitt durch eine Stirnseite des Scherkopfrahmens sowie Tragarm und Federelement im Bereich der Schwenkachse Z,
- Fig. 6: einen Teilschnitt durch eine Stirnseite des Scherkopfrahmens im Bereich vor der Schwenkachse Z,
- Fig. 7: einen vergrößerten Teil aus dem Teilschnitt nach Fig. 6 im Bereich des zweiten Anschlages der Stimseitenwand und dem Anschlag des Federschenkels,
- Fig. 8: einen Querschnitt durch einen an Tragarmen sowohl schwenkbar als auch schwingbar gelagerten Scherkopfrahmen eines Scherkopfes durch die Schwenkachse Z sowie ein x, y und z-Diagramm,

Fig. 1 zeigt das Gehäuse 1 eines Trockenrasierapparates mit Tragelementen 16, 17, an denen ein in einem Lagerkäfig 18 fest angeordneter elektrischer Antrieb 2 mittels eines Schwenklagers um eine Schwingachse 8 schwingbar gelagert ist. Der dargestellte elektrische Antrieb 2 befindet sich in einer Schwingposition, in der der hin und her bewegbare Scherkopf 6 eine Umkehrposition von der Bewegungsrichtung B in die Bewegungsrichtung A erreicht hat.

Der Scherkopf 6 ist über einen Tragrahmen 40 sowie über Gelenke 21, 22, 23, 24 aufweisende Schwingarme 14, 15 an den Tragelementen 16, 17 in den Bewegungsrichtungen A und B schwingfähig gelagert. Der Tragrahmen 40 ist über eine Mitnehmervorrichtung mit einem Gehäuseteil 20 des Lagerkäfigs 18 zur Übertragung der Schwingbewegung des elektrischen Antriebes 2 um die Schwingachse 8 gekoppelt. Die Mitnehmervorrichtung besteht aus einem in eine Ausnehmung 42 eingreifenden Stift 43, wobei die Ausnehmung 42 in einer Wand 30 - siehe Fig. 2 - des Tragrahmens 40 eingeformt und der Stift 43 an dem Gehäuseteil 20 des Lagerkäfigs 10 vorgesehen ist. Der elektrische Antrieb 2 besteht aus einem Elektromotor mit einem als rotierende Welle ausgebildeten Antriebselement 3 an dem ein als Doppelexzenter 44 ausgebildeter Exzenter 27 befestigt ist, um die Antriebsbewegung von dem Antriebselement 3 durch die Öffnung 31 in der Wand 30 des Tragrahmens 40 hindurch auf eine im Scherkopfrahmen 7 des Scherkopfes 6 vorgesehene Schwingbrücke 25 zu übertragen. An der Schwingbrücke 25 ist ein schwalbenschwanzartig ausgebildeter Schlitz vorgesehen, in den der Stift des als Doppelexzenter 44 ausgebildeten Exzenter 27 eingreift. Die schwalbenschwanzartige Ausbildung des Schlitzes gewährleistet eine verschleißfeste Übertragung der Antriebsbewegung von dem Antriebselement 3 auf die Schwingbrücke 25 infolge der Anpassung der Winkel der Schwalbenschwanzausbildung an die Schwingstellung des elektrischen Antriebes im Betrieb. Der Tragrahmen 40 mit den daran vorgesehenen Tragarmen 28, 29 - siehe Fig. 2 - gewährleistet eine Schwingbewegung des Scherkopfes 6 in den Bewegungsrichtungen A und B und darüber hinaus über konusartig ausgebildete Gelenke eine Schwenkbewegung eines mit einem oder mehreren Schneidsystemen ausgestatteten Scherkopf 6 um die Schwenkachse Z.

Fig. 2 zeigt eine perspektivische Darstellung des Tragrahmens 40 mit daran vorgesehenen Tragarmen 28 und 29. Die Tragarme 28 und 29 können unmittelbar am Tragrahmen 40 angeformt sein oder aber - nicht dargestellt - separat hergestellt und an dem Tragrahmen 40 beispielsweise mittels einer Schweißverbindung befestigt sein. Um eine Koppelung des elektrischen Antriebes 2 mit wenigstens einem der Schneidmesser zu gewährleisten ist in der oberen Wand 30 des Tragrahmens 40 eine Öffnung 31 vorgesehen.

An den Enden der beiden baugleich ausgebildeten Tragarme 28, 29 ist jeweils ein Konus 33, 34 derart vorgesehen, daß die Schwenkachse Z in montiertem Zustand des Scherkopfes 6 durch die Konusspitzen hindurch verläuft. Der Konus 33, 34 kann als Bestandteil des Tragarms am Tragarm 28, 29 angeformt oder mittels eines Prägeverfahrens in dem Tragarm eingeprägt oder separat hergestellt und anschließend am Tragarm befestigt sein, z.B. mittels eines Nietverfahrens.

Fig. 3 zeigt eine perspektivische Darstellung eines im gespannten Zustand befindlichen Federelementes 50. Das Federelement 50 ist konstruktiv als Schenkelfeder S ausgebildet. Die Schenkelfeder S besteht aus drei Federschenkeln 51, 52, 53, die derart zueinander angeordnet sind, daß die Federschenkel 51 und 52 sowie 51 und 53 im gebogenen und entspannten Zustand eine im wesentlichen dreieck-förmige Position zueinander einnehmen. In dem Federschenkel 51 ist eine Vertiefung eingeprägt, durch die auf der entgegengesetzten Seite - siehe Fig. 7 - ein im wesentlichen halbkugelförmiger Vorsprung 36 als Andruckelement gebildet wird. Der Federschenkel 51 ist an seiner entgegengesetzt zur Vertiefung 35 befindlichen Seite U-förmig ausgespart, so daß zwei Federarme gebildet werden, die im gebogenen Zustand in die Federschenket 52 und 53 übergehen. Ausgehend von der U-förmigen Aussparung sind in dem Federschenkel 51 zwei Einschnitte vorgesehen. Das durch diese Einschnitte gebildete Blatt ist zwecks Bildung eines federnden Rastelementes leicht nach außen gebogen. Das Rastelement ist beispielsweise als Rastarm 59 ausgebildet.

Im entspannten Zustand - nicht dargestellt - befinden sich die im montierten Zustand einer Spreizwirkung unterliegenden Enden der Federschenkel 52 und 53 in Anlage an dem Federschenkel 51. In dieser Position ragen die an den Federschenkel 52 und 53 vorgesehenen Anschlagnasen 54 und 55 über die äußere Kontur der Federarme des Federschenkels 51 hinaus. Beiderseits der Vertiefung 35 ist durch entsprechende Formgebung des Federschenkels 51 jeweils ein Anschlag 56 und 57 vorgesehen. Jedem der Anschläge 56 und 57 ist in einer in der jeweiligen Stirnseite 9 und 10 vorgesehenen Aufnahmekammer 11 ein zweiter Anschlag 61 zugeordnet - siehe Fig. 4 -.

Fig. 4 zeigt eine perspektivische Darstellung des Scherkopfrahmens 7 mit einer die Stirnseiten 9 und 10 verbindenden Gehäusewand 37, in deren Mitte eine Öffnung 32 für die Koppelung eines Schneidelementes 4 mit einer Schwingbrücke 25 - siehe Fig. 1 - vorgesehen ist. Die Stirnseite 10 ist mit dem Tragarm 29 und die Stirnseite 9 mit dem Tragarm 28 gekoppelt.

In den Stirnseiten 9 und 10 des Scherkopfrahmens 7 sind konstruktiv übereinstimmende Aufnahmekammern 11 zur Anordnung und Koppelung des Scherkopfrahmens 7 mit den Tragarmen 28 und 29 und der erforderlichen Federelemente 50 vorgesehen. Eine Seite einer Aufnahmekammer 11 ist beispielsweise durch einen Teilschnitt durch die Gehäusewandung der Stirnseite 9 dargestellt und wird im folgenden näher erläutert. Durch diesen Teilschnitt ist lediglich eine einseitige, d.h. eine auf der einen Seite der Schwenkachse Z liegende Anordnung und von Zuordnung von Anschlägen des Federelementes 50 an in der Aufnahmekammer 11 vorgesehenen Gegenanschlägen sichtbar dargestellt. Die gleiche Anordnung und Zuordnung von vergleichbaren Anschlägen des Federelementes 50 - siehe Fig. 3 - und deren Gegenanschläge in der Aufnahmekammer 11 ist auch auf der anderen Seite der Schwenkachse Z in der Aufnahmekammer 11 vorgesehen - nicht sichtbar dargestellt -. Eine mit der Stirnseite 9 übereinstimmende Ausbildung der Aufnahmekammer 11 und der Öffnung 80, sowie der Zuordnung von Anschlägen des Federelementes 50 und Gegenanschlägen ist in der Stirnseite 10 des Scherkopfrahmens 7 vorgesehen.

Die Aufnahmekammer 11 besteht aus einer äußeren Stirnseitenwand 12 und einer inneren Stirnseitenwand 13, die beide nach oben hin zu einem geschlossenen Gehäuse zusammengeführt sind und entgegengesetzt hierzu zu einer offenen Seiten zueinander angeordnet sind, d.h. zumindest teilweise einen derartigen Abstand zueinander aufweisen, der die Einführung der jeweiligen Tragarme 28 und 29 sowie der Federelemente 50 gewährleistet. An der inneren Wandseite der inneren Stirnseitenwand 13 sind beiderseits der Schwenkachse Z jeweils ein erster Anschlag 60 und ein zweiter Anschlag 61 für das als Schenkelfeder S ausgebildete Federelement 50 vorgesehen, wobei im dargestellten eingebauten Zustand der unter einer Federspannung stehenden Schenkelfeder ein Abstand zwischen den Anschlägen 56 und 57 des Federschenkels 51 und den zweiten Anschlägen 61 besteht. Das den Anschlägen 56 und 57 entgegengesetzte Ende der Schenkelfeder S befinden sich mit den Federschenkeln 52 und 53 in Anlage an zwei dritten Anschlägen 62, die auf der Innenseite der äußeren Stirnseitenwand 12 vorgesehen sind. Der Rastarm 59 des Federelementes 50 ist in die in der Stirnseitenwand vorgesehene Öffnung 80 eingefedert und befindet sich dort in Anlage an einer Seitenwand der Öffnung 80.

Die Tragarme 28 und 29 sind mittels eines Konuslagers in der äußeren Stirnseitenwand 12 der Stirnseiten 9 und 10 unter Einwirkung der Federkraft des Federelementes 50 mit dem Scherkopfrahmen 7 um die Schwenkachse Z schwenkbar gelagert und gehalten. Weitere Einzelheiten der Lagerausbildung sind in den Fig. 6 und 7 dargestellt und werden im folgenden näher beschrieben:

Fig. 5 zeigt einen Querschnitt durch den Scherkopfrahmen 7 den Tragarm 28 und die Schenkelfeder S im Bereich der Stirnseite 9. In der Innenwand 70 der äußeren Stirnseitenwand 12 der Stirnseite 9 ist eine konusartige Vertiefung 71 vorgesehen, in die der am Tragarm 28 vorgesehene Konus unter Einwirkung der Federkraft der Schenkelfeder S gelagert und gehalten ist. Der Federschenkel 51 der Schenkelfeder S überträgt die Federkraft über den durch die Vertiefung 35 gebildeten Vorsprung 36 auf die Anlagefläche 72 des Tragarmes 28 wodurch die Mantelfläche des Konus 33 in Anlage an die Ringfläche der konusartig ausgebildeten Vertiefung 71 gleitend anliegt. Die Eindringtiefe des Konus 33 in die konusartige Vertiefung 71 ist mit T angegeben.

Fig. 6 zeigt den Scherkopfrahmen nach Fig. 5 mit einem vor der Schwenkachse Z liegenden Teilschnitt durch die Wandung der Stirnseite 9. Der Schnitt verdeutlicht die Anlage des Federschenkels 52 an dem dritten Anschlag 62 sowie der Anschlagnase 54 an dem ersten Anschlag 60 zum Zwecke der Erzeugung der auf den Tragarm 28 einwirkenden Federspannung .

Fig. 7 zeigt das obere im Bereich der Schwenkachse Z - siehe Fig. 6 - liegende Ende der Schenkelfeder S mit dem Anschlag 56. Im eingebauten Zustand weist der Anschlag 56 einen Abstand W zu dem zweiten Anschlag 61 auf, der an der Innenwand 74 der inneren Stirnseitenwand 13 vorgesehen ist.

Die auf den Scherkopf 7 - siehe x-y-z Diagramm zu Fig. 8 - in radialer Richtung, d.h. in y- sowie z-Richtung auftretenden Andruckkräfte führen in dem Konuslager K der Stirnseite 9 zu einer resultierenden Kraft in positiver x-Richtung. Diese Andruckräfte werden an der Andruckstelle 100 über den Vorsprung 36 in die Schenkelfeder S übertragen, die sich über den Federschenkel 52 und 53 an den dritten Anschlag 62 sowie über die Anschlagnasen 54 und 55 an den ersten Anschlägen 60 in der Aufnahmekammer 11 des Scherkopfrahmens 7 abstützt. Bis zu einer vorbestimmten Größe werden die Andruckkräfte von der Federspannung der in gespanntem Zustand befindlichen Schenkelfeder S kompensiert. Bei darüber hinausgehenden Andruckräften entsteht eine Bewegung der Andruckstelle 100 in positiver x-Richtung. Die Schenkelfeder S wird sonach verformt um den Betrag des Maßes W. Die Schenkelfeder S gelangt mit den Anschlägen 56 und 57 zur Anlage an den zweiten Anschlägen 61 an der inneren Stirnseitenwand 13, wodurch eine weitere Verformung der Schenkelfeder verhindert wird. Da die Größe des Maßes W kleiner ist als die Eindringtiefe T des Konus 33 in die konusartige Vertiefung 71 kann der Konus 33 nicht aus der konusartigen Vertiefung 71 durch die Einwirkung von während der Rasur auftretenden Andruckkräften herausgedrängt werden. der gleiche Sachverhalt ist auch bei dem in der Stirnseite 10 vorgesehenen Konuslager K allerdings mit umgekehrten Vorzeichen d.h. positiv = minus und minus = positiv gegeben.

## Patentansprüche

1. Trockenrasierapparat mit einem Gehäuse (1), in dem ein elektrischer Antrieb (2) mit einem Antriebselement (3) zur Übertragung einer Antriebsbewegung auf wenigstens ein hin und her bewegbares Schneidelement (4) vorgesehen ist, und mit wenigstens einem an zwei Tragarmen (28, 29) eines Tragrahmens (40) innerhalb eines Scherkopfrahmens (7) um eine Schwenkachse Z schwenkbar gelagerten Scherkopf (6) der durch wenigstens zwei zusammenwirkende im Scherkopfrahmen (7, 55) angeordnete Schneidelemente (4, 5) gebildet ist, **dadurch gekennzeichnet, daß** mittels eines unter Einwirkung einer Federkraft eines Federelementes (50) stehenden konusartig ausgebildeten Lagers (K) der Scherkopf (6) um die Schwenkachse Z schwenkbar gelagert und gehalten ist.

2. Trockenrasierapparat nach Anspruch 1, **dadurch gekennzeichnet, daß** der Scherkopf (6) in wenigstens einer anderen Bewegungsrichtung schwingbar gelagert und gehalten ist.

3. Trockenrasierapparat nach Anspruch 2, **dadurch gekennzeichnet, daß** eine der anderen Bewegungsrichtungen der Schwingbewegung durch die Bewegungsrichtungen (A-B) eines Schneidelementes (4, 5) bestimmt ist.

4. Trockenrasierapparat nach einem der vorhergehenden Ansprüche, **dadurch gekennzeichnet, daß** das konusartig ausgebildete Lager (K) durch eine Mantelfläche eines Konus (33, 34) und durch eine Ringfläche einer konusartig ausgebildeten Vertiefung (T) gebildet ist.

5. Trockenrasierapparat nach Anspruch 4, **dadurch gekennzeichnet, daß** die Vertiefung (T) in einer Stirnseitenwand (12, 13) einer Stirnseite (9, 10) des Scherkopfrahmens (7) vorgesehen ist.

6. Trockenrasierapparat nach Anspruch 4 oder 5, **dadurch gekennzeichnet, daß** die Vertiefung (T) jeweils in einer Innenwand (70) einer äußeren Stirnseitenwand (12, 13) des Scherkopfrahmens (7) vorgesehen ist.

7. Trockenrasierapparat nach Anspruch 4, **dadurch gekennzeichnet, daß** der Konus (33, 34) am Tragarm (28, 29) befestigt ist.

8. Trockenrasierapparat nach einem der vorhergehenden Ansprüche, **dadurch gekennzeichnet, daß** die Federkraft durch ein wenigstens an einer Wand (12, 13) des Scherkopfrahmens (7) sowie am Tragarm (28, 29) anliegendes Federelement (50) herstellbar ist.

9. Trockenrasierapparat nach einem der vorhergehenden Ansprüche, **dadurch gekennzeichnet, daß** entgegengesetzt zu dem Konus (33, 34) am Tragarm (28, 29) eine Anlagefläche (72) für das Federelement (50) vorgesehen ist.

10. Trockenrasierapparat nach einem der vorhergehenden Ansprüche, **dadurch gekennzeichnet, daß** in jeder Stirnseite (9, 10) des Scherkopfrahmens (7) eine Aufnahmekammer (11) für den Tragarm (28, 29) und das Federelement (50) vorgesehen ist.

11. Trockenrasierapparat nach Anspruch 10, **dadurch gekennzeichnet, daß** an gegenüberliegenden Stirnseitenwänden (12, 13) der Aufnahmekammer (11) jeweils wenigstens ein Anschlag (60, 61, 62) für das Federelement (50) vorgesehen ist.

12. Trockenrasierapparat nach Anspruch 11, **dadurch gekennzeichnet, daß** in der Stirnseitenwand (13) der Stirnseite (9, 10) eine Öffnung (80) vorgesehen ist.

13. Trockenrasierapparat nach einem der vorhergehenden Ansprüche, **dadurch gekennzeichnet, daß** das Federelement (50) als Schenkelfeder (S) ausgebildet ist.

14. Trockenrasierapparat nach Anspruch 13, **dadurch gekennzeichnet, daß** an dem Federelement (50) ein Rastelement vorgesehen ist.

15. Trockenrasierapparat nach Anspruch 14, **dadurch gekennzeichnet, daß** das Rastelement als Rastarm (59) ausgebildet ist.

16. Trockenrasierapparat nach Anspruch 13, **dadurch gekennzeichnet, daß** am Federelement (50) ein im wesentlichen halbkugelförmiger Vorsprung (36) als Druckelement vorgesehen ist.

17. Trockenrasierapparat nach Anspruch 13 oder 14, **dadurch gekennzeichnet, daß** die Schenkelfeder (S) wenigstens zwei im wesentlichen dreieck-förmig zueinander verlaufende Federschenkel (51, 52, 53) aufweist.

18. Trockenrasierapparat nach Anspruch 15, **dadurch gekennzeichnet, daß** einem Federschenkel (51) zwei Federschenkel (52, 53) zugeordnet sind.

19. Trockenrasierapparat nach einem der Ansprüche 13 bis 18, **dadurch gekennzeichnet, daß** der Vorsprung (36) am Federschenkel (51) und an den Federschenkeln (52, 53) jeweils eine in entgegengesetzter Richtung zum Vorsprung (36) angeordnete Anschlagnase (54, 55) gegenüber dem Federschenkel (51) hervorstehend vorgesehen ist.

20. Trockenrasierapparat nach einem der vorhergehenden Ansprüche, **dadurch gekennzeichnet, daß** ein Ende des Federschenkels (52, 53) am Anschlag (62) der Stirnseitenwand und das entgegengesetzte Ende über die Anschlagnase (54, 55) an einem ersten Anschlag (60) der gegenüberliegenden Stirnseitenwand (13) anlegbar ist.

21. Trockenrasierapparat nach einem der vorhergehenden Ansprüche, **dadurch gekennzeichnet, daß** im eingebauten Zustand der Federelemente (50) zwischen einem zweiten Anschlag (61), der Stirnseitenwand (13) und dem Anschlag (56, 57) des Federschenkels (51) ein Abstand (W) gebildet ist.

22. Trockenrasierapparat nach einem der vorhergehenden Ansprüche, **dadurch gekennzeichnet, daß** die Eindringtiefe (T) des Konus (33, 34) in die konusartige Vertiefung (71) größer ausgebildet ist als der Abstand (W).

23. Trockenrasierapparat nach einem der vorhergehenden Ansprüche, **dadurch gekennzeichnet, daß** wenigstens ein Tragarm (28, 29) federnd ausgebildet ist.

24. Trockenrasierapparat nach einem der vorhergehenden Ansprüche, **dadurch gekennzeichnet, daß** die Federkraft durch Druckeinwirkung von gegenüberliegenden Wänden (12, 13) des Scherkopfrahmens (7) auf die Tragarme (28, 29) herstellbar ist.

## Claims

1. A dry shaving apparatus with a housing (1) in which an electric drive mechanism (2) is provided having a drive element (3) for the transmission of a driving motion to at least one reciprocating cutting element (4), and with at least one shaving head (6) mounted on two support arms (28, 29) of a supporting frame (40) for pivotal movement about a pivot axis Z within a shaving head frame (7), said shaving head being formed by at least two cooperating cutting elements (4, 5) disposed in the shaving head frame (7, 55), **characterized in that** the shaving head (6) is mounted and held for pivotal movement about the pivot axis Z by means of a conical bearing (K) acted upon by a spring force of a spring element (50).

2. The dry shaving apparatus as claimed in claim 1, **characterized in that** the shaving head (6) is mounted and held for oscillation in at least one other direction of movement.

3. The dry shaving apparatus as claimed in claim 2, **characterized in that** one of said other directions of oscillating movement is determined by the directions of movement (A-B) of a cutting element (4, 5).

4. The dry shaving apparatus as claimed in any one of the preceding claims, **characterized in that** the conical bearing (K) is formed by an envelope surface of a cone (33, 34) and by an annular surface of a depression (T) shaped in a conical configuration.

5. The dry shaving apparatus as claimed in claim 4, **characterized in that** the depression (T) is provided in an end wall (12, 13) of an end cheek (9, 10) of the shaving head frame (7).

6. The dry shaving apparatus as claimed in claim 4 or 5, **characterized in that** the depression (T) is provided in an inner wall (70) of an outboard end wall (12, 13) of the shaving head frame (7).

7. The dry shaving apparatus as claimed in claim 4, **characterized in that** the cone (33, 34) is fastened to the support arm (28, 29).

8. The dry shaving apparatus as claimed in any one of the preceding claims, **characterized in that** the spring force is producible by a spring element (50) abutting at least one wall (12, 13) of the shaving head frame (7) as well as the support arm (28, 29).

9. The dry shaving apparatus as claimed in any one of the preceding claims, **characterized in that** an abutment surface (72) for the spring element (50) is provided on the support arm (28, 29) on the side facing away from the cone (33, 34).

10. The dry shaving apparatus as claimed in any one of the preceding claims, **characterized in that** a receiving chamber (11) for the support arm (28, 29) and the spring element (50) is provided in each end cheek (9, 10) of the shaving head frame (7).

11. The dry shaving apparatus as claimed in claim 10, **characterized in that** at least one stop (60, 61, 62) for the spring element (50) is provided on opposed end walls (12, 13) of the receiving chamber (11).

12. The dry shaving apparatus as claimed in claim 11, **characterized in that** an opening (80) is provided in the end wall (13) of the end cheek (9, 10).

13. The dry shaving apparatus as claimed in any one of the preceding claims, **characterized in that** the spring element (50) is constructed as a leg spring (S).

14. The dry shaving apparatus as claimed in claim 13, **characterized in that** a detent element is provided on the spring element (50).

15. The dry shaving apparatus as claimed in claim 14, **characterized in that** the detent element is constructed as a detent arm (59).

16. The dry shaving apparatus as claimed in claim 13, **characterized in that** a substantially hemispherical projection (36) acting as pressure element is provided on the spring element (50).

17. The dry shaving apparatus as claimed in claim 13 or 14, **characterized in that** the leg spring (S) includes at least two spring legs (51, 52, 53) extending towards one another in substantially triangular shape.

18. The dry shaving apparatus as claimed in claim 15, **characterized in that** one spring leg (51) has two spring legs (52, 53) associated with it.

19. The dry shaving apparatus as claimed in any one of the claims 13 to 18, **characterized in that** the projection (36) is provided on the one spring leg (51), and the spring legs (52, 53) are each provided with a stop nose (54, 55) which is arranged in a direction opposite to the projection (36) in a manner protruding relative to the spring leg (51).

20. The dry shaving apparatus as claimed in any one of the preceding claims, **characterized in that** one end of the spring leg (52, 53) is engageable with the stop (62) of .the end wall, and the opposite end is engageable through the stop nose (54, 55) with a first stop (60) of the opposite end wall (13).

21. The dry shaving apparatus as claimed in any one of the preceding claims, **characterized in that,** with the spring element (50) in installed condition, a distance (W) is present between a second stop (61) of the end wall (13) and the stop (56, 57) of the spring leg (51).

22. The dry shaving apparatus as claimed in any one of the preceding claims, **characterized in that** the penetration depth (T) of the cone (33, 34) into the conical depression (71) is greater than the distance (W).

23. The dry shaving apparatus as claimed in any one of the preceding claims, **characterized in that** at least one support arm (28, 29) is of an elastic configuration.

24. The dry shaving apparatus as claimed in any one of the preceding claims, **characterized in that** the elastic force is producible by pressure exerted by opposed walls (12, 13) of the shaving head frame (7) on the support arms (28, 29).

## Revendications

1. Appareil de rasage à sec comportant un boîtier (1), dans lequel est prévu un dispositif d'entraînement électrique (2) comportant un élément d'entraînement (3) servant à transmettre un mouvement d'entraînement à au moins un élément de coupe (4) déplaçable en va-et-vient, et comportant au moins une tête de coupe (6) qui est montée de manière à pouvoir pivoter autour d'un axe de pivotement Z entre au moins deux bras de support (28, 29) d'un cadre de support (40) à l'intérieur d'un cadre (7) de la tête de coupe et qui est formé par au moins deux éléments de coupe (4, 5) qui coopèrent et sont disposés dans le cadre (7, 55) de la tête de coupe, **caractérisé en ce que** la tête de coupe (6) est supportée et retenue de manière à pouvoir pivoter autour de l'axe de pivotement (Z) au moyen d'un palier (K) agencé avec une configuration conique et soumis à l'action d'une force d'un élément de ressort (50).

2. Appareil de rasage à sec selon la revendication 1, **caractérisé en ce que** la tête de coupe (6) est montée et retenue de manière à pouvoir osciller dans au moins une autre directement de déplacement.

3. Appareil de rasage à sec selon la revendication 2, **caractérisé en ce que** l'une des deux autres directions du déplacement oscillant est déterminée par les directions de déplacement (A-B) d'un élément de coupe (4,5).

4. Appareil de rasage à sec selon l'une des revendications précédentes, **caractérisé en ce que** le palier agencé avec une forme conique (K) est formé par une surface enveloppe d'un cône (33, 34) et par une surface annulaire d'un renfoncement de forme conique (T).

5. Appareil de rasage à sec selon la revendication 4, **caractérisé en ce que** le renfoncement (T) est prévu dans une paroi (12, 13) d'une face frontale (9, 10) du cadre (7) de la tête de coupe.

6. Appareil de rasage à sec selon la revendication 4 ou 5, **caractérisé en ce que** le renfoncement (T) est prévu respectivement dans une paroi intérieure (70) d'une paroi (12, 13) de la face frontale du cadre (7) de la tête de coupe.

7. Appareil de rasage à sec selon la revendication 4, **caractérisé en ce que** le cône (33, 34) est fixé sur le bras de support (28, 29).

8. Appareil de rasage à sec selon l'une des revendications précédentes, **caractérisé en ce que** la force de ressort peut être établie par un élément de ressort (50), qui s'applique au moins contre une paroi (12, 13) du cadre (7) de la tête de coupe ainsi que sur le bras de support (28, 29).

9. Appareil de rasage à sec selon l'une des revendications précédentes, **caractérisé en ce qu'**une surface d'application (72) pour l'élément de ressort (50) est prévu sur le bras de support (28, 29), à l'opposé du cône (33, 34).

10. Appareil de rasage à sec selon l'une des revendications précédentes, **caractérisé en ce qu'**une chambre de logement (11) pour le bras de support (28, 29) et l'élément de ressort (50) est prévue dans chaque face frontale (9, 10) du cadre (7) de la tête de coupe.

11. Appareil de sage à sec selon la revendication 10, **caractérisé en ce qu'**au moins respectivement une butée (60, 61, 62) pour l'élément de ressort (50) est prévue sur des parois opposées (12, 13) de la face frontale de la chambre de logement (11).

12. Appareil de rasage à sec selon la revendication 11, **caractérisé en ce que** l'ouverture (80) est prévue dans la paroi (13) de la face frontale (9, 10).

13. Appareil de rasage à sec selon l'une des revendications précédentes, **caractérisé en ce que** l'élément de ressort (50) est agencé sous la forme d'un ressort à branches (S).

14. Appareil de rasage à sec selon la revendication 13, **caractérisé en ce qu'**un élément d'encliquetage est prévu sur l'élément de ressort (50).

15. Appareil de rasage à sec selon la revendication 14, **caractérisé en ce que** l'élément d'encliquetage est agencé sous la forme d'un bras d'encliquetage (59).

16. Appareil de rasage à sec selon la revendication 13, **caractérisé en ce qu'**une partie saillante (36) de forme essentiellement hémisphérique est prévue en tant qu'élément de pression sur l'élément de ressort (50).

17. Appareil de rasage à sec selon la revendication 13 ou 14, **caractérisé en ce que** le ressort à branches (S) comporte au moins deux branches (51, 52, 53) qui sont disposées les unes par rapport aux autres de manière à former essentiellement un triangle.

18. Appareil de rasage à sec selon la revendication 15, **caractérisé en ce que** deux branches (52, 53) du ressort sont associées à une branche (51) du ressort.

19. Appareil de rasage à sec selon l'une des revendications 13 à 18, **caractérisé en ce que** la partie saillante (36) est prévue sur la branche (51) du ressort et que des becs respectifs de butée (54, 55) disposés dans la direction opposée à la partie saillante (36), sont prévus sur les branches (52, 53) du ressort, de manière à faire saillie à l'opposé de la branche (51) du ressort.

20. Appareil de rasage à sec selon l'une des revendications précédentes, **caractérisé en ce qu'**une extrémité de la branche (52, 53) du ressort peut s'appliquer sur la butée (62) de la paroi de la face frontale et que l'extrémité opposée peut s'appliquer par l'intermédiaire du bec de butée (54, 55) contre une première butée (60) de la paroi opposée (13) de la face frontale.

21. Appareil de rasage à sec selon l'une des revendications précédentes, **caractérisé en ce que** lorsque les éléments de ressort (50) sont à l'état monté, une distance (W) est établie entre une seconde butée (61), la paroi (13) de la face avant et la butée (56, 57) de la branche (51) du ressort.

22. Appareil de rasage à sec selon l'une des revendications précédentes, **caractérisé en ce que** la profondeur de pénétration (T) du cône (33, 34) dans le renfoncement de forme conique (71) est réglée de manière à être supérieure à la distance (W).

23. Appareil de rasage à sec selon l'une des revendications précédentes, **caractérisé en ce qu'**au moins un bras de support (28, 29) est agencé de manière à être élastique.

24. Appareil de rasage à sec selon l'une des revendications précédentes, **caractérisé en ce que** la force du ressort peut être établie par l'action d'une pression de paroi opposée (12, 13) du cadre (7) de la tête de coupe sur les bras de support (28, 29).
